# EUROPÄISCHE PATENTSCHRIFT

(11) **EP 0 257 509 B1**
(45) Veröffentlichungstag und Bekanntmachung des Hinweises auf die Patenterteilung: **04.04.1990**
(21) Anmeldenummer: 87111898.0
(22) Anmeldetag: 17.08.1987
(51) Int. Cl.: H01C 1/01, H01C 3/10

(54) **Keramischer Abstandshalter**
Ceramic cross-piece
Entretoise céramique

(30) Priorität: 29.08.1986 DE 8623260 U
(43) Veröffentlichungstag der Anmeldung: 02.03.1988
(73) Patentinhaber: SIEMENS AKTIENGESELLSCHAFT, 80333 München (DE)
(72) Erfinder: Liebel, Manfred, Dipl.-Ing.(FH), D-8501 Burgthann (DE); Willner, Horst, Dipl.-Ing. (FH), D-8500 Nürnberg (DE)

(56) Entgegenhaltungen:
- DE-A- 1 465 881
- DE-A- 1 540 066
- DE-C- 937 967
- DE-U- 8 507 393
- DE-U- 8 623 260
- US-A- 3 044 034

## Beschreibung

Keramischer Abstandshalter

Die Erfindung betrifft ein Widerstandsband gemäß dem Oberbegriff des Anspruchs 1.

Ein solches Widerstandsband ist aus dem DE-U 8 507 393 bekannt. Dieses Widerstandsband ist als gekiemtes Widerstandsband mit beidseitig offenen Kiemen ausgebildet. Die Halterung jedes starren Abstandshalters erfolgt mittels einer in die Kiemen ragenden Federklammer, die entweder als flache hakenförmige Federklammer mit je zwei hintereinander angeordneten Kiemen in Eingriff steht, so daß der betreffende Abstandshalter zwischen diesen Kiemen liegt oder aber in Form einer bügelartigen Federklammer jeweils einen Abstandshalter neben einer Kieme hält, indem die bügelartige Federklammer von der einen Seite her diese Kieme durchdringt. Die jeweilige Lage der einzelnen Abstandshalter hängt somit von der Anordnung der Kiemen ab. Die Abstandshalter überragen die Kiemen, so daß eine Berührung der benachbarten Bandabschnitte im Betrieb durch Wärmedehnung, mechanische Krafteinwirkung oder dergleichen sicher vermieden wird. Die örtliche Anordnung und die Zahl der Abstandshalter kann im Kiemenbereich nach den jeweiligen Anforderungen gewählt werden.

Der Erfindung liegt die Aufgabe zugrunde, einzelne Abstandshalter an ganz, teilweise oder nicht gekiemten Bandabschnitten an beliebigen gewünschten Stellen mit einfacheren Mitteln ohne aufwendige Federklammem betriebssicher befestigen zu können und die Befestigungsorte schon vor der Mäanderfaltung vorzusehen.

Die Lösung der gestellten Aufgabe gelingt durch die Maßnahmen nach dem Kennzeichen des Anspruchs 1.

Ein besonders vorteilhaftes Wiederstandsband mit Abstandshalter ist Gegenstand des Anspruchs 2, der bei kleinstmöglicher Auflagefläche auch zwischen ihn umgebende Kiemen sicher angeordnet werden kann und der infolge verminderter Kerbwirkung besonders bruch- und stoßfest ist.

Ein solcher Abstandshalter ist in der Zeichnung an einem gekiemten Bandabschnitt dargestellt und nachfolgend erläutert:
FIG 1 zeigt einen Längsschnitt durch den am Band aufgenieteten Abstandshalter,
FIG 2 eine Draufsicht auf einen mit Abstandshaltem bestückten gekiemten Bandabschnitt.

Der starre ringförmige Abstandshalter 1 aus hitzebeständiger Keramik ist durch einen hitzebeständigen Befestigungsniet 2 an einer Öffnung 3 des Bandabschnittes 4 zwischen Kiemen 5 angenietet. Der Abstandshalter 1 weist einen gestuften zentralen Durchlaß für den Befestigungsniet 2 auf. Der größere Durchlaß 1A im Oberteil des Abstandshalters 1 für den darin versenkten Nietkopf 2A geht zur Verminderung einer Kerbwirkung abgerundet in die Stufe 1 C und diese über eine kegelstumpfförmige Abschrägung in den kleineren Durchlaß 1B für den Nietschaft 2B über. Der Abstandshalter 1 ist an seiner unteren Stimkante 1 D kegelstumpfförmig abgeschrägt, um auf diese Weise eine verkleinerte Auflagefläche zum Band zu erhalten und die Anbringung zwischen benachbarten Kiemen 5 zu erleichtern.

Der ringförmige Abstandshalter 1 ist an seinen übrigen ringförmigen Stirnkanten 1 E, 1 F ebenfalls abgeschrägt, um randseitige Beschädigungen weitgehend zu vermeiden.

Da der Befestigungsniet 2 einen größeren Wärmeausdehnungskoeffizienten als der keramische Abstandshalter 1 hat, tritt im Betrieb keine mechanische Verspannung des Abstandshalters durch den Befestigungsniet auf, die zur Beschädigung des Abstandshalters führen könnte.

## Patentansprüche

1. Elektrisches Widerstandsband mit keramischen Abstandshaltern, die jeweils mittels eines metallischen Befestigungsgliedes gesondert an den breitseitig benachbart angeordneten Bandabschnittes des mäanderförmig gefalteten Widerstandsbandes gehalten sind, indem das Befestigungsglied in Durchbrechungen des Abstandshalters und des Bandabschnittes eingreift, dadurch gekennzeichnet, daB die Abstandshalter (1) jeweils einen gestuften zentralen Durchlaß (1 A, 1B) zur Führung und zur Abstützung des versenkten Nietkopfes (2A) eines Befestigungsniets (2) für den Abstandshalter (1) an einer ebenen gelochten Stelle (3) des Bandabschnitts (4) aufweisen.

2. Widerstandsband nach Anspruch 1, dadurchgekennzeichnet, daß die Abstandshalter (1) mit abgeschrägten Stimkanten (1 D, 1 E, 1 F) ausgebildet sind und der Übergang von dem größeren Durchlaß (1A) zur Stufe (1C) abgerundet sowie der Übergang von der Stufe (1 C) zum kleineren, an den Nietschaft (2B) angepaßten Durchlaß (1 B) kegelstumpfförmig abgeschrägt ist.

## Claims

1. Electrical resistance band with ceramic spacers which are each retained separately by means of a metallic securing element on the band portions arranged adjacently on the broad side of the meander- shaped folded resistance band, the securing element engaging in apertures in the spacer and the band portion, characterised in that the spacers (1) each have a stepped central passage (1 A, 1 B) at a flat perforated point (3) of the band portion (4) for guiding and supporting the sunken rivet head (2A) of a securing rivet (2) for the spacer (1).

2. Resistance band according to claim 1, characterised in that the spacers (1) are constructed with inclined front edges (1 D, 1 E, 1 F-), the transition from the larger passage (1A) to the step (1 C) being rounded and the transition from the step (1 C) to the smaller passage (1 B) adapted to the rivet shaft (2B) being inclined like a truncated cone.

## Revendications

1. Bande de résistance électrique avec des entretoises en céramique dont chacune est fixée, à l'aide d'un élément métallique de fixation, séparément aux sections de la bande de résistance répliée en méandres, qui sont disposées dans le voisinage les unes des autres sur le côté large, l'élément de fixation pénétrant dans des ouvertures de l'entretoise, caractérisé par le fait que les entretoises (1) comportent chacune un passage central à épaulement (1A, 1B) pour le guidage et l'appui de la tête de rivet noyée (2A) d'un rivet de fixation (2) pour l'entretoise (1) en un emplacement plat percé (3) de la section de bande (4).

2. Bande de résistance selon la revendication 1, caractérisée par le fait que les entretoises (1) sont réalisées avec des bords frontaux chanfreinés (1 D, 1 E, 1 F) et la transition entre le passage le plus grand (1A) et l'épaulement (1C) est arrondi, alors que la transition entre l'épaulement (1 C) et le passage plus petit (1 B) qui est adapté à la tige de rivet (2B), est chanfreiné suivant une forme tronconique.
